# EUROPÄISCHE PATENTSCHRIFT

(11) **EP 0 760 034 B1**
(45) Veröffentlichungstag und Bekanntmachung des Hinweises auf die Patenterteilung: **12.01.2000**
(21) Anmeldenummer: 96905582.1
(22) Anmeldetag: 19.03.1996
(51) Int. Cl.: E01F 13/06

(54) **ABSPERREINRICHTUNG**
ROADWAY BARRIER
DISPOSITIF DE BARRAGE

(30) Priorität: 20.03.1995 AT 48695
(43) Veröffentlichungstag der Anmeldung: 05.03.1997
(62) Teilanmeldung aus: 99109719.7
(73) Patentinhaber: SkiData AG, 5083 Gartenau (AT)
(72) Erfinder: KOCZNAR, Wolfram, A-6020 Innsbruck (AT)
(74) Vertreter: Torggler, Paul, Dr.
(86) Internationale Anmeldenummer: AT9600052
(87) Internationale Veröffentlichungsnummer: WO9629472

(56) Entgegenhaltungen:
- EP-A- 0 438 364
- DE-A- 3 743 305
- GB-A- 2 248 482

## Beschreibung

Die Erfindung betrifft eine Absperreinrichtung für eine Fahrspur, mit einer Standsäule, mit einem auf einer horizontalen Antriebswelle angeordneten Sperrarm, der zwischen einer horizontalen Sperrstellung und einer nach oben gerichteten Freigabestellung verschwenkbar ist, mit einem Schwenkantrieb und mit einem die Öffnungsbewegung des Sperrarmes unterstützenden Ausgleichsfederelement, wobei das Ausgleichsfederelement vorzugsweise eine entspannte Nullstellung aufweist, die zwischen der Sperrstellung und der Freigabestellung des Sperrarmes liegt.

Eine derartige Absperreinrichtung, beispielsweise verwendbar als Ein- oder Ausfahrschranken von Parkplätzen, Parkgaragen usw. ist beispielsweise der GB-A 2248482 zu entnehmen. Sie ist mit einem Ausgleichsfedersystem versehen, das das Hochschwenken des Sperrarmes unterstützt und das Niederschwenken bremst, um die Leistung des Antriebsmotors verringern zu können, Gegengewichte einzusparen, und eine möglichst raumsparende Standsäule zu erzielen.

Die Erfindung hat es sich nun zur Aufgabe gestellt, eine weiter verbesserte, platzsparende Konstruktion für die Absperreinrichtung zu erzielen, und erreicht dies dadurch, daß der Schwenkantrieb ein selbsthemmendes Getriebe mit einer Antriebsschnecke und mit einem auf der Antriebswelle angeordneten Getrieberad aufweist, dessen Schneckenverzahnung sich über einen Teil des Umfanges erstreckt. Die Schneckenverzahnung ist nur auf einem Teil des Umfanges erforderlich, der durch den Öffnungswinkel zuzüglich eines beiderseitigen von der Antriebsschneckenlänge abhängigen Eingriffsendbereich bestimmt ist. Bei einem Öffnungswinkel von 90° genügt beispielsweise eine Schneckenverzahnung von 120° bis 150°, sodaß der Gesamtwinkel, innerhalb dessen sich das Getrieberad bewegt, zwischen 240° und 270° liegt. Die Antriebswelle kann dadurch beispielsweise näher zur Standsäulenseitenwand plaziert werden.

Eine bevorzugte Ausführung sieht vor, daß die Antriebsschnecke auf der Motorabtriebswelle vorgesehen ist, die mit einer zusätzlichen Schwungmasse versehen ist. Durch die zusätzliche Schwungmasse wird einerseits ein abrupter Halt in den beiden Endstellungen vermieden und andererseits ein weicherer Anlauf aus den beiden Endstellungen erreicht. Die Größe der zusätzlichen Schwungmasse hängt von den jeweiligen Gegebenheiten und Erfordemissen ab.

Kommt es bei geschlossenem Sperrarm zu einer Betriebsstörung, so sollte die Fahrspur trotz des selbsthemmenden Getriebes möglichst einfach geöffnet werden können. Eine bevorzugte Ausführung sieht hierfür vor, daß der Sperrarm einen am Endbereich der Antriebswelle verrasteten Tragflansch aufweist. Die lösbare Befestigung des Tragflansches läßt sich bevorzugt in der Weise verwirklichen, daß der Tragflansch radial federnd beaufschlagte Rastelemente aufweist, und im Endbereich der Antriebswelle über den Umfang verteilte Rastausnehmungen vorgesehen sind.

Speziell für Parkgaragen und sonstige Gebäude mit im Inneren abzusperrenden Fahrspuren ist eine weitere Ausführung vorgesehen, in der der Sperrarm zwei gelenkig miteinander verbundene Teile aufweist, wobei der freie Armteil während der Verschwenkung im wesentlichen parallel zur Sperrstellung geführt ist. So kann etwa für Personenkraftwagen auch eine Fahrspur mit einer lichten Höhe von z.B. 2 m und einer Breite von z.B. 2.50 m gesperrt werden.

Für die Parallelführung des freien Armteiles ist beispielsweise ein Seilzug im Inneren des ersten Sperrarmteiles vorgesehen. Umfaßt dieser nur eine Seillänge, und ist daher nicht auf Druck beanspruchbar, so ist in einer weiteren bevorzugten Ausführung vorgesehen, daß die Parallelführung am Drehgelenk des freien Sperrarmteiles eine Rückstellfeder aufweist. Das andere Ende des Seiles ist bevorzugt über eine in der Antriebswellenachse liegende Seilrolle aus dem Sperrarm nach außen geführt und an der Standsäule fixiert.

Nachstehend wird nun die Erfindung an Hand der Figuren der beiliegenden Zeichnungen näher beschrieben, ohne darauf beschränkt zu sein.

Es zeigen:
Fig. 1 eine schematische Seitenansicht einer Absperreinrichtung,
Fig. 2 einen Vertikalschnitt durch die Absperreinrichtung,
Fig. 3 einen Horizontalschnitt nach der Linie III-III von Fig. 2,
Fig. 4 den Befestigungsbereich des Sperrarmes an der Antriebswelle,
Fig. 5 und 6 das Gelenk eines zweiteiligen Sperrarmes in Draufsicht und im Längsschnitt jeweils in der Sperrstellung, und
Fig. 7 das Gelenk nach Fig.6 in der Freigabestellung.

Eine Absperreinrichtung für eine Fahrspur, beispielsweise eine Schranke in einer Parkgarage od.dgl. weist eine Standsäule 1 mit einem Säulenkopf 30 auf, in dem eine Antriebswelle 2 in Lagern 7 drehbar gelagert ist. Die Antriebswelle 2 trägt auf ihrem aus dem Säulenkopf 30 vorstehenden Ende ein mittels eines Schnellverschlusses 12 befestigten Sperrarm 9, wobei der Schnellverschluß 12 die Abnahme des Sperrarms 9 bei Stromausfall oder anderen Störungen erlaubt. Einer mit der Antriebswelle 2 verbundenen Scheibe ist ein Drehwinkelsensor zugeordnet. Ein selbsthemmendes Getriebe umfaßt ein Getrieberad 3 auf der Antriebswelle 2, das eine sich nur über etwa 150° erstreckende Schneckenverzahnung 5 aufweist. In diese greift eine Schnecke 4 ein, die direkt oder über ein Zwischengetriebe von einem in der Standsäule 1 fixierten Elektromotor 6 angetrieben wird. Dem Motor 6 ist bevorzugt eine zusätzliche Schwungmasse 26 zugeordnet, wodurch ein weiches Anlaufen und ein verzögerter Stillstand erreicht wird.

Ein den Elektromotor 6 unterstützendes Ausgleichsfederelement 8 ist der Antriebswelle 2 so zugeordnet, daß in einer entspannten Nullstellung 0 bzw. in der Mitte eines entspannten Nullstellungsbereiches der Sperrarm 9 die in Fig. 1 gezeigte Lage unter etwa 45° bis 60° nach aufwärts gerichtet einnimmt. Wird der Sperrarm 9 vom Elektromotor 6 in seine horizontale Sperrstellung S bewegt, so wird das Ausgleichsfederelement 8 gespannt, das ein dem Lastmoment des Sperrarmes 9 entgegenwirkende Moment aufbringt. Der Elektromotor benötigt daher eine nur geringe Antriebsleistung, um den geschlossenen Sperrarm 9 wieder zu öffnen. Das Ausgleichsfederelement 8 unterstützt und beschleunigt die Öffnungsbewegung des Sperrarmes 9 bis zur entspannten Nullstellung 0 und dämpft die anschließende Bewegung in die obere Endstellung F. Die Schließbewegung wird durch das auch in der oberen Endstellung F vorgespannte Ausgleichsfederelement 8 bis zur Nullstellung bzw. dem Nullstellungsbereich beschleunigt und anschließend abgebremst.

Fig. 4 zeigt einen Axialschnitt durch den vorderen Endbereich 47 der Antriebswelle 2 mit montiertem Sperrarm 9. Der Sperrarm 9 ist insbesondere aus zwei Halbprofilteilen 54 aus lichtleitendem Material gebildet, zwischen denen im Verbindungsbereich mit der Antriebswelle 2 ein verstärkender, insbesondere ebenfalls zweiteiliger Kern 51 vorgesehen ist. Der Kern enthält einen Lagerstift 52 für eine Seilrolle 53, über die ein Seil 32 geführt wird, dessen Ende 31 aus dem Sperrarm 9 austritt, wie in Fig. 3 ersichtlich ist, und am Säulenkopf 30 bzw. der Standsäule 1 fixiert ist. Die beiden Halbprofilteile 54 sind in einem Tragflansch 23 des Schnellverschlusses 12 eingebettet und nach außen durch eine Kappe 48 abgedeckt. Der Tragflansch 23 weist einen Kranz von Rastelementen 44, insbesondere Kugeln auf, die in einem Kranz von Bohrungen 43 im Endbereich 47 der Antriebswelle 2 eingerastet sind, wobei sie radial zur Antriebswelle 2 von Federn 45 beaufschlagt sind. Die gezeigte Kugelverrastung zwischen dem Tragflansch 23 und der Antriebswelle 2 ermöglicht sowohl die einfache Abnahme des Sperrarmes 9 bei Störungen als auch dessen Verdrehung bei Hindernissen im Schwenkweg, beispielsweise bei einem auf der Fahrspur stehenden Fahrzeug. Die Kugelverrastung kann auch vertauscht ausgebildet sein, d. h. radiale Bohrungen im Endbereich 47 der Antriebswelle 2 nehmen jeweils eine Feder 45 und ein Rastelement 44 auf, wodurch ein größerer Federweg erzielbar ist. Die zugehörigen Rastvertiefungen 43 sind in dieser Ausführung in einem gehärteten Einsatzring des Tragflansches 23 vorgesehen.

Die Antriebswelle 2 weist eine axiale Bohrung 46 auf, sodaß im Mittelbereich des Tragflansches 23 eine nur schematisch gezeigte Beleuchtungseinrichtung 50 plazierbar ist, die den Sperrarm 9 beleuchtet. Das lichtleitende Material der Halbprofilteile 54 lassen den Sperrarm 9 als leuchtenden Balken erscheinen, wobei die beiden Halbprofilteile 54 auch verschieden eingefärbt sein können. Die Stromversorgung erfolgt über ein in der axialen Bohrung 46 zugeführtes Kabel 49.

Wenn der Sperrarm 9 zweiteilig ausgebildet ist, bzw. sein muß, da die der Fahrspur zur Verfügung stehende Höhe zu gering ist, so setzt sich der Sperrarm 9 vorzugsweise aus einem, mit dem Flansch 23 der Antriebswelle 2 verbindbaren ersten Teil 27, einem freien, zweiten Teil 29 und einem dazwischen liegenden Gelenk 28, 41 zusammen. Beim Öffnen des Sperrarmes 9 aus der Sperrstellung S (Fig. 5, 6) in die Freigabestellung F (Fig. 7) bewegt sich der freie Teil 29 etwa parallel zur horizontalen Sperrstellung nach oben, d.h. er knickt während der Öffnungsbewegung auf den ersten Teil 27 ab. Dies erfolgt über eine Parallelführung mit Hilfe des innerhalb des ersten Teiles 27 laufenden Seiles 32. Das eine Ende 31 des Seiles 32 ist an der Standsäule 1 bzw. am Säulenkopf 30 fixiert, und das andere Ende mit einem Rasthebel 39 verbunden, der um einen Lagerhaken 38 von der Gelenkslasche 41 des zweiten Sperrarmteiles 29 verschwenkbar ist. Der Rasthebel 39 weist einen Federhaken 40 auf, der einen Raststeg 35 an der Gelenkslasche 28 des ersten Sperrarmes 27 in der Sperrstellung 5 des Sperrarmes 9 hintergreift. Zu Beginn der Öffnungsbewegung schwenkt der Sperrarm 9 in gestreckter Position, bis das an der Standsäule 1 befestigte Seil 32 den Rasthebel 39 so weit verschwenkt hat, daß der Federhaken 40 vom Raststeg 35 ausgeklinkt ist. Dies ist nach einen Öffnungswinkel von wenigen Graden der Fall. Von dort weg hält eine bzw. ein Paar sich zunehmend spannenden Federn 37, die einerseits an einem Schlitz 36 der Gelenkslasche 28 des ersten Sperrarmteiles 27 und anderseits am Lagerbolzen 38 am zweiten Sperrarmteil 29 eingehängt sind, das Seil 32 gespannt, sodaß das Seil 32 auf Zug beansprucht den zweiten Sperrarmteil 29 im wesentlichen horizontal in die Freigabestellung F führt (Fig. 5, Fig. 7). Die Schlitze 36 sind bevorzugt an den Stimseiten des Gelenkbolzens vorgesehen, der in der Gelenklasche 28 befestigt ist. Wird der Sperrarm 9 geschlossen, so hält die Feder 37 die Spannung des Seiles 32 aufrecht, und führt so den freien Sperrarmteil 29 in derselben parallelen Lage zurück, bis der Federhaken 40 in der Sperrstellung S wieder hinter den Raststeg 35 einrastet. Auch die Feder 37 übt ein rückstellendes Drehmoment aus, sodaß sie das Lastmoment des zweiten Sperrarmteiles 29 zumindest verringert.

Die Gelenkslaschen 28, 41 tragen jeweils ein Kopfstück 33 und 42, das in den Sperrarmteil 27, 29 endseitig einsteckbar ist. Der Sperrarmteil 27 ist, wie bereits erwähnt, durchscheinend oder durchsichtig, sodaß zumindest der Sperrarmteil 27 von der Beleuchtungseinrichtung 50 beleuchtet wird.

## Patentansprüche

1. Absperreinrichtung für eine Fahrspur, mit einer Standsäule (1), mit einem auf einer horizontalen Antriebswelle (2) angeordneten Sperrarm (9), der zwischen einer horizontalen Sperrstellung und einer nach oben gerichteten Freigabestellung verschwenkbar ist, mit einem Schwenkantrieb und mit einem die Öffnungsbewegung des Sperrarmes (9) unterstützenden Ausgleichsfederelement (8), wobei das Ausgleichsfederelement (8) vorzugsweise eine entspannte Nullstellung (0) aufweist, die zwischen der Sperrstellung (S) und der Freigabestellung (F) des Sperrarmes (9) liegt, dadurch gekennzeichnet, daß der Schwenkantrieb ein selbsthemmendes Getriebe mit einer Antriebsschnecke (4) und mit einem auf der Antriebswelle (2) angeordneten Getrieberad (3) aufweist, an dem nur über einen Teil des Umfanges eine Schneckenverzahnung (5) vorgesehen ist.

2. Absperreinrichtung nach Anspruch 1, dadurch gekennzeichnet, daß die Schneckenverzahnung (5) sich über einen Winkel zwischen 120° und 150° erstreckt.

3. Absperreinrichtung nach Anspruch 1 oder 2, dadurch gekennzeichnet, daß die Antriebsschnecke (4) auf der Motorabtriebswelle vorgesehen ist, die mit einer zusätzlichen Schwungmasse (26) versehen ist.

4. Absperreinrichtung nach einem der Ansprüche 1 bis 3, dadurch gekennzeichnet, daß der Sperrarm (9) einen am Endbereich (47) der Antriebswelle (2) verrasteten Tragflansch (23) aufweist.

5. Absperreinrichtung nach Anspruch 3, dadurch gekennzeichnet, daß der Tragflansch (23) radial federnd beaufschlagte Rastelemente (44) aufweist, und im Endbereich (47) der Antriebswelle (2) über den Umfang verteilte Rastausnehmungen (43) vorgesehen sind.

6. Absperreinrichtung nach einem der Ansprüche 1 bis 5, dadurch gekennzeichnet, daß der Sperrarm (9) zwei gelenkig miteinander verbundene Teile (27, 29) aufweist, wobei der freie Armteil (29) während der Verschwenkung im wesentlichen parallel zur Sperrstellung (S) geführt ist.

7. Absperreinrichtung nach Anspruch 6, dadurch gekennzeichnet, daß die Parallelführung des freien Sperrarmteiles (29) einen Seilzug umfaßt.

8. Absperreinrichtung nach Anspruch 7, dadurch gekennzeichnet, daß der erste Sperrarmteil (27) hohl ausgebildet und der Seilzug im Inneren des ersten Sperrarmteiles (27) angeordnet ist.

9. Absperreinrichtung nach Anspruch 7 oder 8, dadurch gekennzeichnet, daß die Parallelführung ein Seil (32) und eine Rückstellfeder (37) am Drehgelenk (28, 41) des freien Sperrarmteiles (29) aufweist.

10. Absperreinrichtung nach Anspruch 9 dadurch gekennzeichnet, daß das Ende (31) des Seiles (32) über eine in der Achse der Antriebswelle (2) angeordnete Seilrolle (53) aus dem Sperrarm (9) nach außen geführt und an der Standsäule (1) fixiert ist.

## Claims

1. A barrier for a roadway, with an upright (1), a barrier arm (9) arranged on a horizontal drive spindle (2), which can swing between a horizontal locked position and a free upward-facing position, with a swiveling drive and a balancing spring (8) supporting the opening of the barrier arm (9), the balancing spring (8) having an untensioned zero position (0), which is between the locked position (S) and the free position (F) of the barrier arm (9), characterised in that the swiveling drive has a self-inhibiting gear with a drive worm (4) and a gear wheel (3) arranged on the drive spindle (2), on which a worm toothing (5) is provided on only part of the periphery.

2. A barrier for a roadway as set forth in claim 1, characterised in that the worm toothing (5) extends over an angle between 120° and 150°.

3. A barrier for a roadway as set forth in claim 1 or 2, characterised in that the drive worm (4) is provided on the motor drive shaft which has an additional centrifugal mass (26).

4. A barrier for a roadway as set forth in one of the claims 1 through 3, characterised in that the barrier arm (9) has a holding flange (23) that locks on the end (47) of the drive spindle (2).

5. A barrier for a roadway as set forth in claim 3, characterised in that the holding flange (23) has locking elements (44) that have radial spring action, and on the end (47) of the drive spindle (2) have locking recesses (43) distributed over the periphery.

6. A barrier for a roadway as set forth in one of claims 1 through 5, characterised in that the barrier arm (9) has two parts (27, 29) connected to one another by joints, the free part of the arm (29) essentially running parallel to the locking position (S) when it swivels.

7. A barrier for a roadway as set forth in claim 6, characterised in that the parallel guide of the free part (29) of the barrier arm includes a cable pull.

8. A barrier for a roadway as set forth in claim 7, characterised in that the first part (27) of the barrier arm is designed to the hollow and the cable pull is arranged inside the first part (27) of the barrier arm.

9. A barrier for a roadway as set forth in claim 7 or 8, characterised in that the parallel guide has a cable (32) and a return spring (37) on the turning joint (28, 41) of the free part (29) of the barrier arm.

10. A barrier for a roadway as set forth in claim 9, characterised in that the end (31) of the cable (32) runs over a cable roll (53) arranged in the axis of the drive spindle (2) and out of the barrier arm (9) to the outside and is attached to the upright (1).

## Revendications

1. Dispositif de blocage pour une voie de circulation, avec une colonne de support (1), dotée d'un bras de blocage (9) disposé sur un arbre d'entraînement (2) horizontal, susceptible de pivoter entre une position de blocage horizontale et une position de libération orientée vers le haut, avec un entraînement de pivotement et avec un élément de compensation (8), assistant le déplacement d'ouverture du bras de blocage (9), l'élément de compensation (8) présentant de préférence une position (0) détendue, située entre la position de blocage (S) et la position de libération (F) du bras de blocage (9), caractérisé en ce que l'entraînement de pivotement présente une transmission auto-bloquante, avec une vis d'entraînement (4) et avec une roue dentée (3) disposée sur l'arbre d'entraînement (2), sur laquelle est prévue une denture pour vis (5) réalisée seulement sur une partie de la périphérie.

2. Dispositif de blocage selon la revendication 1, caractérisé en ce que la denture de vis (5) s'étend sur un angle compris entre 120° et 150°.

3. Dispositif de blocage selon la revendication 1 ou 2, caractérisé en ce que la vis d'entraînement (4) est prévue sur l'arbre mené de moteur, doté d'une masse d'inertie (26) supplémentaire.

4. Dispositif de blocage selon l'une des revendications 1 à 3, caractérisé en ce que le bras de blocage (9) présente une bride de support (23) encliquetée sur la zone d'extrémité (47) de l'arbre d'entraînement (2).

5. Dispositif de blocage selon la revendication 3, caractérisé en ce que la bride de support (23) présente des éléments d'encliquetage (44) sollicités radialement de façon élastique et, dans la zone d'extrémité (47) de l'arbre d'entraînement (2), sont prévus des évidements d'encliquetage (43) répartis sur la périphérie.

6. Dispositif de blocage selon l'une des revendications 1 à 5, caractérisé en ce que le bras de blocage (9) présente deux parties (27, 28) reliées ensemble de façon articulée, la partie de bras libre (29) étant guidée sensiblement parallèlement à la position de blocage (S), pendant le pivotement.

7. Dispositif de blocage selon la revendication 6, caractérisé en ce que le guidage parallèle de la partie de bras de blocage libre (29) comprend un câble de traction.

8. Dispositif de blocage selon la revendication 7, caractérisé en ce que la première partie de bras de blocage (27) est creuse et le câble de traction est disposé à l'intérieur de la première partie de bras de blocage (27).

9. Dispositif de blocage selon la revendication 7 ou 8, caractérisé en ce que le guidage parallèle présente un câble (32) et un ressort de rappel (37) sur l'articulation tournante (28, 41) de la partie de bras de blocage libre (29).

10. Dispositif de blocage selon la revendication 9, caractérisé en ce que l'extrémité (31) du câble (32) est guidée hors du bras de blocage (9) vers l'extérieur par un rouleau à câble (53) disposé dans l'axe de l'arbre d'entraînement (2) et est fixé sur la colonne de support (1).
